# EUROPÄISCHE PATENTANMELDUNG

(11) **EP 4 663 309 A1**
(43) Veröffentlichungstag der Anmeldung: **17.12.2025**
(21) Anmeldenummer: 24181526.5
(22) Anmeldetag: 11.06.2024
(51) Int. Cl.: B07B 11/04, G01N 11/16, B07B 4/02, B07B 9/00

(54) **VORRICHTUNG UND VERFAHREN ZUR EXTRAKTION VON FEINPARTIKELN AUS EINEM MATERIALSTROM**

(71) Anmelder: Bühler GmbH, 92339 Beilngries (DE)
(72) Erfinder: KRÜGER, Torsten, 21244 Buchholz in der Nordheide (DE); ZÄUNER, Michael, 92334 Berching-Pollanten (DE); DANIEL, Tobias, 35633 Lahnau (DE); RECHSTEINER, Reto, 8597 Landschlacht (CH)
(74) Vertreter: Leimgruber, Fabian Alfred Rupert

(57) **Zusammenfassung**

Eine Vorrichtung (1) und Verfahren zur Extraktion von Feinpartikeln (1.1.2) aus einem Materialstrom (1.1), wobei der Materialstrom (1.1) ein Gemisch aus Produktpartikeln (1.1.1) und Feinpartikeln (1.1.2) umfasst und wobei die Feinpartikel (1.1.2) sich in Gewicht und/oder Partikelgrösse und/oder Partikeldichte von den Produktpartikeln (1.1.1) unterscheiden, umfassend eine Absaugvorrichtung (1.4) mit einem Absaugkanal (1.4.3) zum Absaugen von Teilpartikel (1.1.3) aus dem Materialstrom (1.1) mittels eines regelbaren Luftstroms (1.4.2) im Absaugkanals (1.4.3) und einer Regelvorrichtung (1.7) zum Regeln der Absaugvorrichtung (1.4), wobei die abgesaugten Teilpartikel (1.1.3) mittels eines, mit der Regelvorrichtung (1.7) verbundenen, Beschleunigungssensors (1.7.1) durch die Regelvorrichtung (1.7) messbar sind und die Absaugvorrichtung (1.4) mittels der Regelvorrichtung (1.7) derart regelbar ist, dass die abgesaugten Teilpartikel (1.1.3) ein definierbares Gemisch aus Produktpartikeln (1.1.1) und Feinpartikeln (1.1.2) umfassen.

## Beschreibung

### Gebiet der Erfindung

Die vorliegende Erfindung betrifft eine Vorrichtung und Verfahren zur Extraktion von Feinpartikeln aus einem Materialstrom, wobei der Materialstrom ein Gemisch aus Produktpartikel und Feinpartikel umfasst. Derartige Vorrichtungen, insbesondere Maschinen oder Separatoren zur Extraktion und/oder zur Reinigung von einem Materialstrom sind bekannt, beispielsweise ein Leichtkornausleser zur Extraktion, beziehungsweise zum Trennen, von leichteren Bestandteilen von einem Gemisch aus Getreide.

### Hintergrund der Erfindung

Herkömmliche Vorrichtungen zur Extraktion von Feinpartikeln aus einem Materialstrom umfassen eine Absaugvorrichtung mit einem Absaugkanal zum Absaugen von Teilpartikel aus dem Materialstrom mittels eines regelbaren Luftstroms oder Luftsoges im Absaugkanal. Ferner umfasst die herkömmliche Vorrichtung eine Regelvorrichtung zum Regeln der Absaugvorrichtung, insbesondere der Absaugleistung der Absaugvorrichtung, wobei die abgesaugten Teilpartikel mittels eines, mit der Regelvorrichtung verbundenen, Beschleunigungssensors durch die Regelvorrichtung messbar sind. Die Extraktion von Feinpartikel aus dem Materialstrom wird beispielsweise bei Sortier- und Siebmaschinen zum Sortieren und/oder Sieben von Getreide, Saatgut und ähnlichen Materialien eingesetzt, um Spreu, Schalen, leere Körner und andere Feinpartikel vom Materialstrom zu extrahieren beziehungsweise zu trennen. Dabei unterscheiden sich die Feinpartikel von den Produktpartikel unter anderem durch ihre aerodynamischen Eigenschaften, insbesondere in Partikelgewicht und/oder Partikelgrösse und/oder Partikeldichte. Die Regelvorrichtung zur Regelung der Absaugvorrichtung beziehungsweise des Luftstroms muss dementsprechend genau und sorgfältig eingestellt werden, um aus dem Materialstrom möglichst wenig Produktpartikel mit den Feinpartikeln zu extrahieren.

Die Absaugvorrichtung mit Sortier- und Siebmaschinen zum Sortieren und/oder Sieben, beispielweise von Getreide in einer Getreidemühle, weisen üblicherweise eine zentrale Absaugvorrichtung mit ein oder mehreren Absaugkanälen auf, wobei die Absaugvorrichtung üblicherweise einen zentralen Lüfter umfasst dessen Absaugstrom mittels einem Netzwerk von Absaugkanälen Feinpartikel aus den Produktströmen der verschiedenen Prozessschritte absaugt, wobei die Absaugleistung für die verschiedenen Produktströme der einzelnen Prozessschritte üblicherweise mittels mehreren stellbaren Drosselklappen regulierbar sind. Die Drosselklappen sind manuell oder mittels Stellvorrichtungen einzeln stellbar und damit die lokale Absaugleistung regulierbar.

Die Leistung beziehungsweise die Qualität der Vorrichtung wird typischerweise mittels einer Messung der Extraktion der unerwünschten Feinpartikel aus dem Materialstrom ermittelt, beispielweise bei Getreide Spreu, Schalen, leere Körner und andere Feinpartikel. Ein weiterer Leistungsfaktor ist unter anderem die Sicherstellung der Qualität des prozessierten Materialstromes, insbesondere des prozessierten Getreides, wie beispielweise eine möglichst minimale Schädigung des Produktmaterials durch die Extraktion der Feinpartikel aus dem Materialstrom und/oder Minimierung der mittels des Extraktionsverfahren aus dem Materialstrom abgesaugten Produktpartikel. Ferner ist insbesondere für die Verarbeitung von Lebensmittelrohmaterialen die Lebensmittelsicherheit äusserst wichtig, da beispielsweise bei der Verarbeitung von Getreide die äusseren Schichten vom Getreidekorn separiert werden und diese äusseren Schichten als Feinpartikel durch die Vorrichtung vom Materialstrom extrahiert werden, wobei die äusseren Schichten auch teilweise kontaminiert sein können, beispielweise durch Pilze oder beim Anbau des Getreides verwendeter Chemikalien und dadurch eine möglichst vollständige Extraktion der Feinpartikel aus dem Materialstrom notwendig ist.

Die DE 10 2004 054 275 A1 offenbart eine derartige herkömmliche Vorrichtung zur Extraktion von Feinpartikeln aus einem Materialstrom mit Produktpartikel und Feinpartikel, insbesondere eine universelle Reinigungsmaschine zur Extraktion von unerwünschten Feinpartikeln aus einem Materialstrom umfassend einer oder mehreren Getreidesorten. Zur Regulierung des Luftstroms zum Absaugen der Teilpartikel vom Materialstrom weist die Reinigungsmaschine ein oder mehrere manuell stellbare Drosselklappen auf.

Die EP0082125B1 offenbart eine derartige herkömmliche Vorrichtung mit einem Beschleunigungssensor, der in Abhängigkeit der Anzahl auf den Beschleunigungssensor auftreffenden Produktpartikel der Teilpartikel ein elektrisches Signal generiert und die Regelvorrichtung basierend auf dem elektrischen Signal des Beschleunigungssensors den Luftstrom reguliert. Die Regelvorrichtung regelt den Luftstrom derart, dass die Anzahl der auf den Beschleunigungssensor auftreffenden Produktpartikel unter einem vorbestimmten Wert liegen.

Die bekannten Vorrichtungen zur Extraktion von Feinpartikeln aus einem Materialstrom haben die Nachteile, dass der Luftstrom manuell oder zumindest durch eine Bedienperson an der Vorrichtung eingestellt werden muss oder zumindest ein Stellwert durch die Bedienperson evaluiert und der Regelvorrichtung vorgegeben werden muss. Insbesondere bei einer Anwendung der Vorrichtung für unterschiedliche Produktpartikel und Feinpartikel oder einem Materialstrom mit zeitlich variierenden Materialeigenschaften, wie beispielsweise Produktfeuchtigkeit, der Produktpartikel und/oder Feinpartikel ist eine manuelle Einstellung der Regelvorrichtung notwendig, da ansonsten die Leistung der Vorrichtung vermindert wird oder das Endprodukt nicht den Qualitätsanforderungen entspricht. Bei einem zu schwachen Luftstrom ist der Reinigungseffekt, insbesondere die Absaugung von Feinpartikeln aus dem Materialstrom nicht ausreichend und dementsprechend weist das Endprodukt einen hohen Anteil an unerwünschten Feinpartikel auf und das Endprodukt weist somit eine mindere Qualität auf. Ferner ist die Regelung der Absaugleistung basierend auf einer Zählung von Produktpartikel mit einem vorbestimmten Aufprallimpuls oder einem bestimmten Werteberich nachteilig, da die Regelung aufgrund der Anzahl einzelner Teilpartikel mit einem vorgegebenen Aufprallimpuls die Absaugleistung steuert und somit eine ungenaue und instabile Messmethode des Anteils der Produktpartikel im Teilstrom darstellt.

### Zusammenfassung der Erfindung

Es ist eine Aufgabe der vorliegenden Erfindung, die aus dem Stand der Technik bekannten Nachteile und technische Probleme zu lösen, insbesondere stellt sich die vorliegende Erfindung die Aufgabe, eine neue Vorrichtung beziehungsweise ein neues Verfahren zur Extraktion von Feinpartikeln aus einem Materialstrom, wobei der Materialstrom ein Gemisch aus Produktpartikeln und Feinpartikeln umfasst bereitzustellen, wobei die Regelung der Absaugvorrichtung automatisiert wird und dadurch die Leistung und die Wirtschaftlichkeit der Vorrichtung gegenüber dem Stand der Technik erhöht wird, insbesondere einen möglichst hohen Anteil der im Materialstrom vorhanden Feinpartikel aus dem Materialstrom zu extrahieren und dabei einen möglichst geringen Anteil von Produktpartikel aus Materialstrom zu extrahieren. Manuelle Eingriffe einer Bedienperson zum Betreiben der Vorrichtung sind auch bei einer Verwendung der Vorrichtung für unterschiedliche Materialströme mit zeitlich variierenden Produkteigenschaften der Produktpartikel und/oder Feinpartikel minimal und wodurch die Leistung der Vorrichtung und des Verfahrens erhöht werden. Ausserdem stellt sich die vorliegende Erfindung die Aufgabe eine möglichst stabile Regelung der Absaugvorrichtung bereitzustellen.

Gemäss der vorliegenden Erfindung werden diese Ziele insbesondere durch die Elemente des kennzeichnenden Teils der unabhängigen Ansprüche erreicht. Weitere vorteilhafte Ausführungsformen gehen ausserdem aus den abhängigen Ansprüchen, den Zeichnungen und der Beschreibung hervor.

Insbesondere werden die Ziele dadurch erreicht, dass der Beschleunigungssensor einen Messbereich umfasst, wobei der Messbereich sich in einen Bereich des Luftstroms mit den abgesaugten Teilpartikel erstreckt, wobei mittels der im Luftstrom transportierten und mit einem Aufprallimpuls auf den Beschleunigungssensor auftreffenden Teilpartikel ein impuls-abhängiges Sensorsignal mittels des Beschleunigungssensors generierbar ist und das Sensorsignal an die Regelvorrichtung übertragbar ist. Ausserdem ist der erzeugte Luftstrom mittels der Regelvorrichtung über die Absaugvorrichtung basierend auf den gemessenen Sensorsignalen und/oder die mittels der Sensorsignale gemessenen Aufprallimpulse der Teilpartikel auf dem Beschleunigungssensors regelbar, wobei die Absaugvorrichtung mittels der Regelvorrichtung derart regelbar ist, dass die abgesaugten Teilpartikel ein definierbares Gemisch aus Produktpartikeln und Feinpartikeln umfassen, sodass die gemessenen Sensorsignale und/oder mittels der Sensorsignale gemessenen Aufprallimpulse der Teilpartikel auf dem Beschleunigungssensors eine für den gesamten Teilstrom charakterisierend sind und dementsprechend die Absaugvorrichtung durch die Regelvorrichtung basierend auf dem zeitlich variierenden Sensorsignal stabil steuerbar ist. Der Beschleunigungssensor wendet beispielweise optische, elektrostatische, mechanische Messverfahren oder einer Kombination davon zur Generierung des Sensorsignals an. Das Sensorsignal enthält Informationen über das Aufprallverhalten der Teilpartikel auf den Messbereich des Beschleunigungssensors und beispielweise enthält der Frequenzverlauf des Sensorsignals implizit Informationen über die Partikelgrösse, Materialeigenschaft wie Elastizität, Feuchtigkeit der Teilpartikel und gewährleistet dadurch eine präzise und automatische Steuerung der Absaugvorrichtung mittels der Regelvorrichtung. Basierend auf Vibrationsfrequenzen des Sensorsignals sind unterschiedliche Materialtypen der Teilpartikel durch die Regelvorrichtung detektierbar. Ein weiterer Vorteil ist, dass das Sensorsignal für eine weitergehende Analyse des Aufprallverhaltens der Teilpartikel auf den Beschleunigungssensor gespeichert und für weitergehende Analysen genutzt werden kann. Ausserdem ermöglicht eine Analyse des Sensorsignals durch die Regelvorrichtung Veränderungen der Teilpartikel zu analysieren und basierend auf Regelkriterien entsprechende Steuersignale zu generieren, sodass die erfindungsgemässe Vorrichtung auf die Veränderungen der Teilpartikel in Echtzeit reagieren kann. Das Verhältnis der Produktpartikel und Feinpartikel der Teilpartikel ist wesentlich, da dieses Verhältnis einerseits die Qualität und andererseits die Ausbeute des durch die erfindungsgemässe Vorrichtung gereinigten und/oder sortierten Materialstrom definiert, da Qualität und Ausbeute je nach Anwendung eine abweichende Wichtigkeit aufweisen. Entsprechend kann das optimale Verhältnis der Produktpartikel zu den Feinpartikel im Teilstrom je nach Anwendung unterschiedlich sein. Ein hoher Qualitätsanspruch an das gereinigte Endprodukt bedeutet meistens eine geringere Ausbeute, da ein höherer Anteil an Produktpartikel im Teilstrom zugunsten einer höheren Qualität notwendig ist, um einen möglichst hohen Anteil an Feinteilen aus dem Materialstrom mittels der Absaugvorrichtung abzusaugen.

In einer Ausführungsvariante weist das Sensorsignal zeitlich variable Schwingungen mit zeitlich variablen Amplituden und/oder zeitlich variablen Frequenzen auf, wobei die Schwingungen durch den Aufprallimpuls vom Produktpartikel und/oder Feinpartikel der Teilpartikel auf den Beschleunigungssensor durch den Beschleunigungssensor generierbar sind, wobei die Regelvorrichtung, einen mittels der Regelvorrichtung basierend auf dem Sensorsignals mit einer Abtastfrequenz generierbaren Schwingungskennwert umfasst, wobei die Regelvorrichtung einen mittels der Regelvorrichtung basierend auf dem Schwingungskennwert generierbaren Steuersignalwert zur Steuerung des Luftstroms der Absaugvorrichtung aufweist, sodass das Sensorsignal basierend auf den Schwingungskennwerten eine umfassendere Information zu den Teilpartikeln aufweist, eine erhöhte Genauigkeit der Steuerung der Absaugvorrichtung sichergestellt ist und die Regelvorrichtung anpassungsfähiger an unterschiedliche Materialströme und/oder Partikeleigenschaft der Teilpartikel ist. Der während jeweils einer Abtastperiode generierte Schwingungskennwert charakterisiert die während der Abtastperiode im Teilstrom enthaltene und auf den Beschleunigungssensor aufprallenden Teilpartikel, insbesondere die im Teilstrom enthaltenen Produktpartikel und/oder Feinpartikel. Das basierend auf den zeitlich variierende, von den Eigenschaften der Teilpartikel abhängige und durch eine Kumulation der Aufprallimpulse dieser Teilpartikel gemessene Sensorsignal charakterisiert durch den Schwingungskennwert die unterschiedlichen durch den Beschleunigungssensor detektierten Teilpartikel und deren Eigenschaften wie beispielsweise deren Geschwindigkeit im Absaugkanal. Dadurch ist das Verhältnis von Produktpartikel und Feinpartikel im Teilstrom mittels der Regelvorrichtung basierend auf dem Sensorsignal, welches Partikeleigenschaften wie Zusammensetzung, Grösse, Form und andere materialspezifische Eigenschaften enthält, regelbar. Ausserdem stellt die Regelvorrichtung dadurch eine hohe Genauigkeit in der Identifizierung und Quantifizierung der Produktpartikel und/oder Feinpartikel im Teilstrom sicher, sodass die Fehlerwahrscheinlichkeit betreffend die Quantifizierung der Produktpartikel und/oder Feinpartikel im Teilstrom minimiert wird. Ferner ist durch die Regelvorrichtung basierend auf dem Sensorsignal eine automatische Steuerung der Absaugvorrichtung für verschiedene Materialströme und Teilstrompartikel möglich, sodass die erfindungsgemässe Vorrichtung sehr anpassungsfähig an unterschiedliche Materialströme und zeitlich variierende Partikeleigenschaften ist. Die Regelvorrichtung generiert basierend auf dem Sensorsignal mit der Abtastfrequenz f den Schwingungskennwert, sodass das Steuersignal in real-time durch die Regelvorrichtung verarbeitbar ist und der Schwingungskennwert das Steuersignal im entsprechende Zeitfenster 1/f charakterisiert. Optional sind durch die Regelvorrichtung mehrere verschiedene Schwingungskennwerte generierbar, sodass unterschiedliche im Sensorsignal enthalten Informationen wirtschaftlich quantifizierbar sind wie beispielweise folgende Schwingungskennwerte: ein Amplitudenspitzenwert, als Indikation für die Feinpartikelgrösse, ein Amplitudenmittelwert, eine Änderungsrate der Sensorsignals als Indikator für Störungen, eine Standardabweichung zur Charakterisierung der Gleichmässigkeit der abgesaugten Teilpartikel, eine harmonische Verzerrung des Sensorsignals und/oder eine Fast Fourier Transformation zur weitere Analyse der Frequenzkomponenten des Sensorsignals.

In einer anderen Ausführungsvariante umfasst der Schwingungskennwert einen Leistungskennwert zur Quantifizierung der mittleren Leistung des Sensorsignals für eine Abtastperiode 1/f, sodass eine differenzierte Quantifizierung für die Aufprallenergie der Produktpartikel und/oder Feinpartikel aus dem Teilstrom auf den Messbereich des Beschleunigungssensors und dadurch ein Trend und/oder Veränderung des Gemisches aus Produktpartikeln und Feinpartikeln im Teilstrom über einen Zeitraum erfolgt. Dadurch wird die Gesamtheit der im Teilstrom abgesaugten Partikel im Sensorsignal während einer Abtastperiode mittels einem Schwingungskennwert charakterisiert und somit eine stabile und genaue Regelung der Absaugvorrichtung gewährleistet. Ferner ist die Quantifizierung der mittleren Aufprallenergie während der Abtastperiode auch eine geeignete Basis zur automatischen Regelung der Vorrichtung für unterschiedliche Materialströme mit variierenden Partikeleigenschaften mit einer hohe Extraktionsleistung der Vorrichtung.

In einer Ausführungsvariante weist die Regelvorrichtung einen Zielkennwert und ein Regelelement auf, wobei der Steuersignalwert basierend auf dem Zielkennwert und dem Schwingungskennwert durch das Regelelement generierbar ist, sodass eine stabile und präzise Regelung der Absaugvorrichtung gewährleistet ist. Optional umfasst das Regelelement einen PID-Regler sodass basierend auf einer Kombination von drei verschiedenen Regelstrategien: Proportional-, Integral- und Differentialregelung eine hohe Stabilität der Regelvorrichtung, insbesondere bei Störungen im Absaugkanal, einem Materialtyp-Wechsel des Materialstroms, sichergestellt ist. Ferner umfasst das Regelelement beispielweise einen adaptiven Regler, sodass die Regelvorrichtung besser auf einen sich ändernden Materialstrom regiert und eine optimale Absaugleitung gewährleistet. Ausserdem weist das Regelelement einen Zustandsregler oder einen Fuzzy-Logik Regler auf.

In einer Ausführungsform weist die Vorrichtung ein Human Machine Interface (HMI) und eine Steuertabelle mit wenigstens einem Rezeptparameterwert und einem korrespondierenden Regelparameterwert auf, wobei ein Regelparameterwert basierend auf einem selektierten Rezeptparameterwert durch das HMI in der Steuertabelle suchbar und an die Regelvorrichtung sendbar ist, und wobei der selektierte Regelparameterwert durch die Regelvorrichtung empfangbar ist und der Zielkennwert basierend auf dem selektierten Regelparameterwert durch die Regelvorrichtung generierbar ist, sodass eine Bedienperson manuell eine Konfiguration basierend auf einem Rezept mit Rezeptparametern umfassend einen Materialtyp, beispielweise Weizen, Soja oder Mais und/oder eine Materialfeuchte in Gewichtsprozent und/oder eines Korrekturfaktors selektierbar ist, und die Regelvorrichtung entsprechend basierend auf dem ausgewählten Rezept, insbesondere basierend auf den ausgewählten Rezeptparameterwerten, einen Zielkennwert generiert. Der Korrekturfaktor dient zu einer Feinjustierung der Regelvorrichtung aufgrund verschiedener Rahmenbedingungen basierend auf Umgebungsparameter der Vorrichtung, Besonderheiten des Materialstrom oder beispielsweise erhöhte Anforderungen an die Produktqualität.

In einer weiteren Ausführungsform weist die Vorrichtung einen Materialsensor zur Messung eines Materialparameters auf, wobei der Materialparameter ein Feuchtigkeitswert und/oder ein Materialtypwert (Getreide, Weizen, Mais, Soja, usw.) und/oder einer Grössenverteilungswert des Materialstroms aufweist, wobei der Materialparameterwert durch die Regelvorrichtung empfangbar ist und der Zielkennwert basierend auf dem Materialparameterwert durch die Regelvorrichtung generierbar ist, sodass die erfindungsgemässe Vorrichtung automatisch die Regelvorrichtung anhand der durch den Materialsensor detektierten Materialeigenschaften konfiguriert, insbesondere den korrespondierenden Zielkennwert generiert. Materialsensoren weisen beispielsweise Nahinfrarotsensoren zur Messung des Feuchtigkeitsgehalts und/oder Hyperspektralsensoren zur detaillierten chemischen Analyse und/oder RGB-Bild Sensoren zur Messung von Farbe, Grösse und Textur und/oder elektronische Nasen zur Messung von flüchtigen organischen Verbindungen im Materialstrom auf. Der Materialsensor ist beispielsweise an einem Einlassbereich des Materialstroms in der erfindungsgemässen Vorrichtung angeordnet, zur zeitnahen Messung des Materialparameters.

In einer Ausführungsvariante umfasst die Vorrichtung eine Siebvorrichtung zum Klassifizieren der Produktpartikel aus dem Materialstrom in einen Produktstrom, wobei die Teilpartikel mittels dem Absaugkanal vom Produktstrom absaugbar sind, sodass die Produktpartikel basierend auf ihrer Partikelgrösse klassifizierbar sind und zudem die Feinpartikel aus dem Produktstrom extrahiert werden. Optional umfasst die Siebvorrichtung mehrere Siebe mit unterschiedlichen Lochgrössen zum Klassifizieren des Materialstroms in mehrere Produktströme, wobei die Teilpartikel mittels dem Absaugkanal aus wenigstens einem oder mehreren Produktströmen absaugbar sind, sodass mehrere Produktstrome mit extrahierten Feinpartikel vorliegen.

In einer anderen Ausführungsvariante weist die Absaugvorrichtung einen Lüfter mit einer regelbaren Drehzahl zur Regulierung des Volumenstroms des Luftstroms im Absaugkanal weist und/oder die Absaugvorrichtung eine am Absaugkanal angeordnete stellbare Drosselklappe mit einer Klappenstellung zur Regulierung des Luftstroms aufweist und/oder die Vorrichtung weist eine Fördervorrichtung mit einer regulierbaren Fördermenge auf, sodass die Absaugleistung der Absaugvorrichtung mit wirtschaftlichen Mitteln regelbar ist. Ausserdem stellt die vorliegende Ausführungsvariante eine einfache Nachrüstung einer Vorrichtung gemäss dem Stand der Technik mit der erfindungsgemässen Regelvorrichtung sicher. Optional weist die erfindungsgemässe Vorrichtung ein zentraler Lüfter auf, wobei der Lüfter als eine separate Maschineneinheit ausgebildet ist und mittels mehreren Absaugkanälen mehrere Vorrichtungen aspiriert, insbesondere für die mehreren Vorrichtungen einen Luftstrom generiert.

In einer Ausführungsvariante weist der Kontrollsignalwert einen Klappenstellwert zur Regelung der Drosselklappe und/oder einer Zieldrehzahl zur Regelung des Lüfters und/oder einer Zielfördermenge zur Regelung der Fördermenge der Fördervorrichtung auf, sodass die Regelvorrichtung mit Vorrichtungen gemäss dem Stand der Technik anwendbar ist.

In einer Ausführungsvariante weist der Absaugkanal einen Steigkanal zum Absaugen der Teilpartikel entgegen einer Schwerkraft (G) auf, wobei die durch den Luftstrom abgesaugten Teilpartikel im Steigkanal mit einem Bewegungswinkel von weniger als 80° Grad entgegen der Schwerkraft transportierbar sind, sodass die Schwerkraft eine genauere Quantifizierung/Identifizierung der Produktpartikel und/oder Feinpartikel durch die Regelvorrichtung und ferner eine zusätzliche Sichtung (Steigsichtung) durchführbar ist. Ferner stellt diese Ausführungsvariante einen weiteren Trennschritt mit einer geringen Emission von CO2, eine kompakte Bauweise und einen geringen Wartungsaufwand sicher.

In einer anderen Ausführungsvariante weist der Beschleunigungssensor eine Prallplatte auf, wobei die Prallplatte elastisch am Absaugkanal befestigt ist und sich mit dem Messbereich in einen Bereich des Luftstroms mit den abgesaugten Teilpartikel erstreckt und wobei mittels des Aufprallimpulses von auf die Prallplatte auftreffenden Teilpartikeln die Prallplatte in eine Schwingung versetzbar ist, sodass eine wirtschaftliche und wartungsarme Implementation des Beschleunigungssensors gewährleistet ist.

In einer Ausführungsvariante weist die Regelvorrichtung eine Maschinenlernstruktur zur Bestimmung des variablen Steuersignalwertes für vordefinierte Schwingungskennwerte auf, sodass die Regelvorrichtung an veränderliche Partikeleigenschaften und Materialströme verarbeitbar sind und auch unbekannte Partikel mittels der Regelvorrichtung verarbeitbar sind. Ausserdem ist die Regelvorrichtung auf noch nicht trainierte Materialströme und Partikeleigenschaften trainierbar und ist somit anpassungsfähig. Die Maschinenlernstruktur stellt sicher, dass die Regelvorrichtung basierend auf komplexen Sensorsignalen mit Nichtlinearitäten einen entsprechenden Steuersignalwert zur automatischen Steuerung der Absaugvorrichtung geniert und eine hohe Leistung der Vorrichtung, insbesondere ein einstellbares Verhältnis der Produktpartikel zu Feinpartikel der Teilpartikel gewährleistet. Ferner gewährleistet die Maschinenlernstruktur eine verbesserte Mustererkennung der Regelvorrichtung basierend auf dem Sensorsignal, sodass eine effektive und automatische Steuerung der Absaugvorrichtung durch die Regelvorrichtung sichergestellt ist.

In einer anderen Ausführungsvariante weist das Rezeptmodul eine mit der Maschinenlernstruktur verbindbare Netzwerkbibliothek auf, wobei die Netzwerkbibliothek einen Datenspeicher zur Speicherung von historischen Betriebsdaten umfasst, und wobei die Maschinenlernstruktur eine, auf maschinellem Lernen basierende, Modellierungsmaschine zum Erzeugen einer digitalen Modellstruktur auf der Grundlage historischer Betriebsdaten aufweist, die trainiert wird, indem die historischen Betriebsdaten als Eingabewerte verwendet werden, und nach dem Training zum Bestimmen des optimierten variablen Steuersignalwertes für einen gegebenen Schwingungskennwert unter Verwendung der mindestens einen digitalen Modellstruktur für ein optimiertes Verhältnis von Produktpartikel und Feinpartikel der Teilpartikel im Absaugkanal, sodass die Regelvorrichtung für verschiedenen Materialströme und Partikeleigenschaft trainierbar ist und mit einem minimalen Aufwand an veränderte Rahmenbedingungen anpassbar ist. Ausserdem ist eine Netzwerkbibliothek mit neuen historischen Betriebsdaten ergänzbar und dadurch die Leistungsfähigkeit der Vorrichtung anpassbar. In einer Ausführungsvariante weist die Vorrichtung mehrere Netzwerkbibliotheken auf, wobei die Netzwerkbibliotheken jeweils Regionen spezifische historische Betriebsdaten umfassen, sodass Vorrichtungen in einer Region auf die regionale Netzwerkbibliothek zugreifbar sind, sodass die regionalen Vorrichtungen auf regionale Materialströme und/oder Partikeleigenschaften trainierbar sind.

In einer anderen Ausführungsvariante weisen die historischen Betriebsdaten mit den Schwingungskennwerten und einer Klappenstellung und/oder einer Drehzahl und/oder einer Fördermenge und/oder eines Materialstroms und/oder einer Feuchtigkeit des Materialstroms auf, sodass historische Betriebsdaten mit leicht modifizierten Vorrichtungen gemäss dem Stand der Technik generierbar sind und zum Trainieren der Regelvorrichtung verwendbar sind.

An dieser Stelle soll festgehalten werden, dass sich die vorliegende Erfindung neben der erfindungsgemässen Vorrichtung auch auf ein Verfahren zur Realisierung der erfindungsgemässen Vorrichtung bezieht.

### Kurze Beschreibung der Figuren

Fig. 1 zeiht einen schematischen vertikal verlaufenden Querschnitt durch eine Vorrichtung zur Extraktion von Feinpartikeln aus einem Materialstrom gemäss der Ausführungsform der Erfindung,
Fig. 2 zeigt ein Fliessschema eine Vorrichtung zur Extraktion von Feinpartikeln aus einem Materialstrom gemäss der Ausführungsform der Erfindung,
Fig. 3 zeigt einen schematischen vertikal verlaufenden Querschnitt durch eine Fördervorrichtung mit einem ersten Absaugkanal gemäss der Ausführungsform der Erfindung,
Fig. 4 zeigt einen schematischen vertikal verlaufenden Querschnitt durch einen Produktauslass mit einem zweiten Absaugkanal gemäss der Ausführungsform der Erfindung,
Fig. 5 zeigt schematisch einen vertikal verlaufenden Querschnitt durch einen Steigkanal eines Absaugkanals mit einem Beschleunigungssensor gemäss der Ausführungsform der Erfindung,
Fig. 6 zeigt eine schematische Darstellung zur Messung eines Sensorsignals und einer Generierung eines Steuersignals zur Regelung einer Absaugvorrichtung gemäss der Ausführungsform der Erfindung,
Fig. 7 zeigt eine Darstellung eines Frequenzspektrums gemäss der Ausführungsform der Erfindung,
Fig. 8 zeigt ein Blockdiagramm einer Signalverarbeitungseinheit gemäss der Ausführungsform der Erfindung,
Fig. 9a zeigt eine Darstellung des gemessenen Sensorsignals, als Beschleunigungswert in m/s² auf einer Zeitachse in Sekunden,
Fig. 9b zeigt eine Darstellung des generierten den RMS-Wertes basierend auf dem Sensorsignal von Fig. 9a,
Fig. 10 zeigt einen schematischen vertikal verlaufenden Querschnitt durch einen Beschleunigungssensor gemäss der Ausführungsform der Erfindung,
Fig 11 zeigt ein Blockschema einer Regelvorrichtung gemäss der Ausführungsform der Erfindung.

### Detaillierte Beschreibung der Erfindung

Die Figur 1 zeigt einen Querschnitt einer Ausführungsform einer erfindungsgemässen Vorrichtung 1 zur Extraktion von Feinpartikeln 1.1.2 aus einem Materialstrom 1.1, insbesondere einer Reinigungsmaschine 1 zur Reinigung und/oder Sortieren vom Materialstrom 1.1. Beispielsweise wird die Reinigungsmaschine 1 zur Reinigung und zum Sortieren von Weizen, Gerste, Raps, Mais, Soja, Sonnenblumenkernen und anderen Agrarprodukten für die Lebensmittelverarbeitung angewendet. Der Materialstrom 1.1 umfasst ein Gemisch aus Produktpartikeln 1.1.1 und Feinpartikeln 1.1.2, wobei sich die Feinpartikel 1.1.2 in Gewicht und/oder Partikelgrösse und/oder Partikeldichte von den Produktpartikeln 1.1.1 unterscheiden. Derartige Feinpartikel 1.1.2 sind beispielsweise Hülsen oder Blätter, welche nicht zum Produktpartikel 1.1.1 gehören.

Die Reinigungsmaschine 1 umfasst ein Gehäuse 1.8, einen Materialeinlass 1.3.1 mit einer Vibrationsklappe 1.5.2 zur Einspeisung des Materialstroms 1.1 und gleichmässigen Verteilung des Materialstroms 1.1 über die dafür vorgesehene Breite der Reinigungsmaschine 1, eine Zuführvorrichtung 1.5 zur Dosierung des Materialstroms 1.1, einer Siebvorrichtung 1.2 zur Reinigung und Sortierung der Produktpartikel 1.1.1 des Materialstroms 1.1 und einer Abführvorrichtung 1.6 zum Abführen der gereinigten und klassifizierten Produktpartikel 1.1.1 aus der Reinigungsmaschine 1.

Die Reinigungsmaschine 1 weist eine Absaugvorrichtung 1.4 mit einem Absaugkanal 1.4.3 zum Absaugen von Teilpartikel 1.1.3 aus dem Materialstrom 1.1 mittels eines regelbaren Luftstroms oder Luftsogs 1.4.2 im Absaugkanal 1.4.3 und einer Regelvorrichtung 1.7 zum Regeln der Absaugvorrichtung 1.4 auf. In der vorliegenden Ausführungsform umfasst die Absaugvorrichtung 1.4 mehrere Förderelemente 1.4.5 zum Fördern der sich im Absaugkanal gesammelten Feinpartikel 1.1.2 aus der Reinigungsmaschine, einen Lüfter 1.4.1 der durch den Absaugkanal 1.4.3 die Teilpartikel 1.1.2 im Bereich der Zuführvorrichtung 1.5 und im Bereich der Abführvorrichtung 1.6 absaugt. Im Bereich der Zuführvorrichtung 1.5 umfassen die abgesaugte Teilpartikel 1.1.2 vor allem Leichtteile und Staub, sodass die Siebbelastung der Siebvorrichtung 1.2 reduziert wird und dadurch eine höhere Reinigungsqualität der Teilpartikel 1.1.3 beziehungsweise der Produktpartikel 1.1.1 sichergestellt wird. Im Bereich der Abführvorrichtung 1.6 ist der Materialstrom 1.1 bereits in einen ersten Produktstrom 1.1.5.1 mit einer ersten Produktgüte und einen zweiten Produktstrom 1.1.5.2 mit einer zweiten Produktgüte mittels der Siebvorrichtung 1.2 sortiert, respektive klassifiziert, und die abgesaugten Teilpartikel 1.1.3 umfassen grösstenteils durch den Siebvorgang abgelöste Feinpartikel 1.1.2 und einige wenige Produktpartikel 1.1.1 aus dem ersten Produktstrom 1.1.5.1 und/oder dem zweiten Produktstrom 1.1.5.2, sodass ein zusätzlicher Reinigungsschritt des Materialstrom 1.1 durchführbar ist, um eine möglichst geringe Belastung des ersten Produktstroms 1.1.5.1 und/oder zweiten Produktstroms 1.1.5.2 mit Feinpartikel 1.1.2 zu gewährleisten.

Die Absaugvorrichtung 1.4 in der vorliegenden Ausführungsform der Reinigungsmaschine 1 weist einen zentralen Lüfter 1.4.1 auf, der derart ausgebildet ist, dass der zentrale Lüfter 1.4.1 mehrere Reinigungsmaschinen und/oder andere Getreideverarbeitende Maschinen aspirieren kann. Derartige zentrale Lüfter 1.4.1 finden beispielsweise in Getreideannahmestellen, Getreidemühlen oder ähnlichen Anlagen Anwendung und stellen eine effiziente Absaugung / Aspiration der einzelnen Verarbeitungsschritte in der Anlage sicher.

Der Absaugkanal 1.4.3 weist einen ersten Absaugkanal 1.4.3.1 im Bereich der Zuführvorrichtung 1.5 zum Reinigen des zu verarbeitenden Materialstroms 1.1 und/oder einen zweiten Absaugkanal 1.4.3.2 im Bereich der Abführvorrichtung 1.6 zur Reinigung des durch die Siebvorrichtung 1.2 sortierten Materialstroms 1.1 auf. Zur Regelung des Luftstroms 1.4.2 im ersten Absaugkanal 1.4.3.1 weist die Absaugvorrichtung 1.4 eine erste Drosselklappe 1.4.4.1 und/oder des Luftstroms 1.4.2 im zweiten Absaugkanal 1.4.3.2 eine zweite Drosselklappe 1.4.4.2 auf. Der Luftstrom 1.4.2 ist durch ein Verschwenken der korrespondierenden Drosselklappe 1.4.4.1/1.4.4.2, beispielsweise mittels eine Stellantriebs (pneumatisch oder elektrisch) durch die Regelvorrichtung 1.7 regelbar.

Die Regelvorrichtung 1.7 ist mit einem, einen Messbereich umfassenden Beschleunigungssensors 1.7.1 verbunden, wobei mittels des Beschleunigungssensors 1.7.1 die abgesaugten Teilpartikel 1.1.3 messbar sind und der Beschleunigungssensors 1.7.1 im Absaugkanal 1.4.3 und insbesondere im Steigkanal 1.4.3.3 derart angeordnet ist, dass der Messbereich sich in einen Bereich des Luftstroms 1.4.2 mit den abgesaugten Teilpartikel 1.1.3 erstreckt, sodass die vom Messbereich sensorisch gemessenen Teilpartikel 1.1.3 einen repräsentativen Messwert für den gesamten Querschnitt in diesem Abschnitt des Absaugkanals 1.4.3.2 ermittelt, wobei mittels der im Luftstrom 1.4.2 transportierten und mit einem Aufprallimpuls 3 auf den Beschleunigungssensor 1.7.1 auftreffenden Teilpartikel 1.1.3 ein impuls-abhängiges Sensorsignal 1.7.2 mittels des Beschleunigungssensors 1.7.1 generierbar ist und das Sensorsignal 1.7.2 auf die Regelvorrichtung 1.7 übertragbar ist und der erzeugte Luftstrom 1.4.2 mittels der Regelvorrichtung 1.7 über die Absaugvorrichtung 1.4 basierend auf den gemessenen Sensorsignalen 1.7.2 und/oder mittels der Sensorsignale 1.7.2 gemessenen Aufprallimpulse 3 der Teilpartikel 1.1.3 auf dem Beschleunigungssensors 1.7.1 regelbar ist und wobei die Absaugvorrichtung 1.4 mittels der Regelvorrichtung 1.7 derart regelbar ist, dass die abgesaugten Teilpartikel 1.1.3 ein definierbares Gemisch aus Produktpartikeln 1.1.1 und Feinpartikeln 1.1.2 umfassen.

In Fig 10 ist eine Ausführungsform des Beschleunigungssensors 1.7.1 mit eine Prallplatte 1.7.1.1 dargestellt, wobei die Prallplatte 1.7.1.1 elastisch / schwingbar am Absaugkanal 1.4.3, insbesondere am Steigkanal 1.4.3.3 befestigt ist und sich der durch die Aufprallplatte 1.7.1.1 ausgebildete Messbereich in einen Bereich des Luftstroms 1.4.2 mit den abgesaugten Teilpartikel 1.1.3 erstreckt. Wenigstens ein Teil der abgesaugten Teilpartikel 1.1.3 treffen mit des Aufprallimpuls 3 auf den durch die Aufprallplatte 1.7.1.1 gebildeten Messbereich des Beschleunigungssensors 1.7.1 auf, nachfolgend detektierte Teilpartikel 1.1.3 genannt, und regen mittels des Aufprallimpulse 3 die Aufprallplatte 1.7.1.1 zu einer mechanischen, zeitlich variablen Schwingung umfassend mehrere Schwingungen mit zeitlich variablen Amplituden und/oder zeitlich variablen Frequenzen an. Ferner umfasst der Beschleunigungssensor 1.7.1 einen Vibrationssensor 1.7.1.2, der mechanisch mit der Aufprallplatte 1.7.1.1 verbunden ist, sodass die durch den Aufprallimpuls 3 der detektierten Teilpartikel 1.1.3 erzeugten Schwingungen der Prallplatte 1.7.1.1 vom Vibrationssensor 1.7.1.3 mechanisch erfasst werden und basierend auf der Schwingung der Aufprallplatte 1.7.1.1 das elektrische Sensorsignal 1.7.2 mittels einem physikalischen Effekt, beispielweise einem Piezoeffekt, durch den Vibrationssensor 1.7.1.2 generierbar ist. Die Aufprallplatte 1.7.1.1 ist mittels einem elastischen Befestigungselement 1.7.1.3 elastisch und damit schwingbar am Gehäuse 1.8 der Reinigungsmaschine 1 gelagert. Beispielweise ist als Vibrationssensor 1.7.1.2 ein Beschleunigungssensor des Typs VSP01A der Firma IFM anwendbar.

Der Vibrationssensor 1.7.1.2 wandelt die durch den Aufprallimpuls der Teilpartikel 1.1.3 auf die Aufprallplatte 1.7.1.1 erzeugte mechanische Schwingung der Aufprallplatte 1.7.1.1 in ein elektronisches Rohsignal um, beispielweise durch ein piezoelektrisches Element basierend auf Quarz- oder Keramikkristallen, wobei das Rohsignal proportional zum Schwingungsverlauf der Aufprallplatte 1.7.1.1 ist. Das Rohsignal wird im Beschleunigungssensor 1.7.1 oder einer separat ausgebildeten Auswertelektronik verstärkt und/oder gefiltert, sodass sensorspezifische Störsignale eliminiert werden und die gemessenen Sensorsignalwerte 1.7.2 für eine weitere Verarbeitung durch die Regelvorrichtung 1.7 nutzbar sind.

Die Regelvorrichtung 1.7 umfasst einen, mittels der Regelvorrichtung 1.7 basierend auf dem Sensorsignals 1.7.1 mit einer Abtastfrequenz f generierbaren, Schwingungskennwert 1.7.8, wobei die Regelvorrichtung 1.7 basierend auf dem Schwingungskennwert 1.7.8 generierbaren Steuersignalwert 2 zur Steuerung des Luftstroms 1.4.2 der Absaugvorrichtung 1.4 aufweist, sodass basierend auf dem Sensorsignal 1.7.1 mit der Abtastfrequenz f der Schwingungskennwert 1.7.8 in Echtzeit generierbar ist und der Schwingungskennwert 1.7.8 das Sensorsignal 1.7.2 im entsprechende Zeitfenster 1/f charakterisiert. Der oder die Schwingungskennwerte 1.7.8 stellen eine Kennzahl des Sensorsignals 1.7.2 im Zeitfenster 1/f dar, sodass unterschiedliche im Sensorsignal 1.7.2 enthalten Informationen wirtschaftlich quantifizierbar und durch die Regelvorrichtung 1.7 verarbeitbar sind. Beispielweise umfasst der Schwingungskennwert 1.7.8 wenigstens einen der folgenden Kennwerte: ein Amplitudenspitzenwert, als Indikation für die Feinpartikelgrösse, ein Amplitudenmittelwert, eine Änderungsrate der Sensorsignals 1.7.2 als Indikator für Störungen, eine Standardabweichung zur Charakterisierung der Gleichmässigkeit der abgesaugten Teilpartikel, eine harmonische Verzerrung des Sensorsignals 1.7.2 und/oder eine Signalspektrum mittels einer Fast Fourier Transformation des Sensorsignals 1.7.2, zur weitere Analyse der Frequenzkomponenten des Sensorsignals und/oder Herausfiltern von Störsignalen. Ferner ist der maximale Amplitudenwert zusammen der Leistung der Absaugvorrichtung, beispielweise der verbrauchten elektrischen Leistung, ein Indikator für den Grad der Verunreinigung des Materialstroms 1.1. Ausserdem ist durch die Generierung eines oder mehrerer Schwingungskennwerte 1.7.1.1 eine kontinuierliche Speicherung der Teilpartikel 1.1.3 des Sensorsignals 1.7.1 in einer wirtschaftlichen Art und Weise sichergestellt. Derartige in einem Datenspeicher 1.7.4.2.1 abgespeicherte historische Betriebsdaten 1.7.4.2.1.1 sind beispielsweise zum Trainieren einer Maschinenlernstruktur 1.7.4 nutzbar.

Die Regelvorrichtung 1.7 umfasst eine Signalverbindung mit dem Beschleunigungssensor 1.7.1 zum Empfangen des Sensorsignals 1.7.2 durch eine Signalverarbeitungseinheit 1.7.3 zur Auswertung des Sensorsignals 1.7.2, sowie eine Speichereinheit zur Speicherung von Daten, beispielweise zur Speicherung der Schwingungskennwerte 1.7.8 des Sensorsignals 1.7.2 oder zusätzliche Daten die basierend auf dem Sensorsignal 1.7.2 durch die Signalverarbeitungseinheit 1.7.3 generierbar sind. Ausserdem weist die Signalverarbeitungseinheit 1.7.3 eine Fast Fourier Transformation Einheit (FFT-Einheit) zur Durchführung einer Fourier Transformation des Sensorsignals 1.7.2 auf. Ein Signalspektrum ist mittels FFT-Einheit basierend auf dem Sensorsignal 1.7.2 generierbar, wobei das Signalspektrum ein zeitlich variables Signalspektrum mit einem, basierend auf den Aufprallimpulsen der detektierten Teilpartikel 1.1.3, durch den Beschleunigungssensor 1.7.1 generierten Prallspektrum und ein oder mehreren Störspektren umfasst. Die Störspektren basieren beispielweise auf Vibration des Gehäuses 1.8 der Reinigungsvorrichtung 1, die mittels des Befestigungselements des Beschleunigungssensors 1.7.1 vom Gehäuse 1.8 an den Vibrationssensor 1.7.1.3 übertragen und vom Beschleunigungssensor 1.7.1 erfasst werden. Die Signalverarbeitungseinheit 1.7.3 weist ein Bandfilter zum Herausfiltern von der Störsignale/Störspektren auf, wobei ein Signalverarbeitungsspektrum 1.7.2.1 ohne die Störspektren mittels des Bandfilters basierend auf dem Sensorsignal 1.7.2 generierbar ist. Der Schwingungskennwert 1.7.8 des Sensorsignals 1.7.2 ist durch die Signalverarbeitungseinheit 1.7.3 basierend auf dem Sensorsignal 1.7, insbesondere basierend auf dem Signalfrequenzspektrum 1.7.2.1 mit einer Abtastfrequenz f ein Schwingungskennwert 1.7.8, generierbar ist. In der vorliegenden Ausführungsform weist der Schwingungskennwert 1.7.8 ein quadratischer Mittelwert / Root Mean Square Wert (RMS-Wert) auf, der mittels der Signalverarbeitungseinheit 1.7.3 basierend auf dem Signalfrequenzspektrum1.7.2.1 generierbar ist. Dabei ist der RMS-Wert basierend auf dem Signalfrequenzspektrum 1.7.2.1 beziehungsweise f(x) mittels der Funktion: $RMS = \sqrt{\frac{1}{T}} {\int }_{0}^{T} f {\left(x\right)}^{2} ⋅ dx$ wobei f(x) das Signalfrequenzspektrum 1.7.2.1, beziehungsweise das Sensorsignal 1.7.2 ohne die Störspektren, darstellt und T die Abtastperiode 1/f, wobei der RMS-Wert mittels der Signalverarbeitungseinheit 1.7.3 generierbar.

Ausserdem weist die Regelvorrichtung 1.7 einen Zielkennwert 1.7.7 und ein Regelelement 1.7.6 auf, wobei der Steuersignalwert 2 basierend auf dem Zielkennwert 1.7.7 und dem Schwingungskennwert 1.7.8 durch das Regelelement 1.7.6 generierbar ist. Das Regelelement 1.7.6 umfasst einen Regelalgorithmus, beispielsweise einen PID-Regler, zur Generierung des Steuersignals 2 basierend auf dem Zielkennwert 1.7.7 und dem Schwingungskennwert 1.7.8.

Ferner umfasst die Vorrichtung 1 ein Human Machine Interface 1.3 und eine Steuertabelle 1.7.5 mit wenigstens einem Rezeptparameterwert 1.7.5.1 und einem korrespondierenden Regelparameterwert 1.7.5.2 , wobei der Regelparameterwert 1.7.5.2 basierend auf einem selektierten Rezeptparameterwert 1.7.5.1 durch das HMI 1.3.4 in der Steuertabelle 1.7.5 suchbar und an die Regelvorrichtung 1.7 sendbar ist, und wobei der selektierte Regelparameterwert 1.7.5.2 durch die Regelvorrichtung 1.7 empfangbar ist und der Zielkennwert 1.7.7 basierend auf dem selektierten Regelparameterwert 1.7.5.2 durch die Regelvorrichtung 1.7 generierbar ist.

Optional weist die erfindungsgemässe Vorrichtung einen Materialsensor 1.9 zur Messung eines Materialparameters 1.9.1 auf, wobei der Materialparameter 1.9.1 ein Feuchtigkeitswert und/oder einen Materialtypwert und/oder einen Grössenverteilungswert des Materialstrom 1.1 aufweist, wobei der Materialparameterwert 1.9.1 durch die Regelvorrichtung 1.7 empfangbar ist.

Die Signalverarbeitungseinheit 1.7.3 generiert basierend auf dem Materialparameterwert 1.9.1 und/oder basierend auf dem Regelparameterwert 1.7.5.2 den Zielkennwert 1.7.7. Bei einer Verwendung des Materialparameterwertes 1.9.1 erfolgt eine Generierung des Zielkennwertes 1.7.7 in real-time basierend auf den vom Materialsensor 1.9 gemessenen Materialparameterwerten 1.9.1 und bei der Verwendung des Regelparameterwertes 1.7.5.2 eine manuelle Konfiguration, beispielsweise durch eine Bedienperson der Reinigungsvorrichtung 1 mittels des HMI 1.3.4. Optional sind die Materialparameterwerte und/oder Regelparameterwerte und/oder Rezeptparameterwerte 1.7.5.1 als historische Betriebsdaten 1.7.4.2.1.1 durch die Regelvorrichtung 1.7 im Datenspeicher 1.7.4.2.1 speicherbar.

Die Absaugvorrichtung 1.4 umfasst: einen Lüfter 1.4.1 mit einer regelbaren Drehzahl 1.4.1.1 zur Regulierung des Volumenstroms des Luftstroms 1.4.2 im Absaugkanal 1.4.3 und/oder eine am Absaugkanal 1.4.3 angeordnete stellbare Drosselklappe 1.4.4 mit einer Klappenstellung zur Regulierung des Luftstroms 1.4.2 und/oder die Vorrichtung 1 eine Fördervorrichtung 1.5.2 mit einer regulierbaren Fördermenge 1.5.2.1. In der vorliegenden Ausführung der erfindungsgemässen Reinigungsvorrichtung 1 weist die Absaugvorrichtung 1.4 den zentralen Lüfter auf, wobei der Luftstrom 1.4.2 im Absaugkanal 1.4.3.2 durch die erste Drosselklappe 1.4.4/1.4.4.1 und die zweite Drosselklappe 1.4.4/1.4.4.2 regulierbar ist, wobei optional die erste Drosselklappe 1.4.4/1.4.4.1 manuell und die zweite Drosselklappe 1.4.4/1.4.4.2 mittels der Regelvorrichtung 1.7 verstellbar ist. Mit anderen Worten kann die erste Drosselklappe 1.4.4.1 automatisch (d.h. durch die Reinigungsvorrichtung 1 und/oder die Regelvorrichtung 1.7 bzw. einen Stellantrieb) oder manuell geregelt sein, wobei die erste Drosselklappe 1.4.4.1 das Verhältnis der Absaugmenge zwischen dem Absaugkanal 14.3.1 beim Produkteinlass und dem Steigkanal 1.4.3.3 beim Produktauslass der Maschine regelt. Wogegen die zweite Drosselklappe 1.4.4.2 sich am Ausgang des Absaugkanals der Reinigungsvorrichtung 1 befindet, wobei zweite Drosselklappe 1.4.4.2 durch die Regelvorrichtung 1.7 beziehungsweise einen Stellantrieb geregelt wird.

Der Steuersignalwert 2 weist einen Klappenstellwert 2.1 zur Regelung der Drosselklappe 1.4.4 und/oder einer Zieldrehzahl 2.2 zur Regelung des Lüfters 1.4.1 und/oder einer Zielfördermenge 2.3 zur Regelung der Fördermenge 1.5.2.1 der Fördervorrichtung 1.5.2 auf, sodass der Luftstrom 1.4.2 im Absaugkanal 1.4.3 durch die Regelvorrichtung 1.7 basierend auf dem Steuersignal regelbar ist.

Der Absaugkanal 1.4.3 weist einen Steigkanal 1.4.3.3 zum Absaugen der Teilpartikel 1.1.1 entgegen einer Schwerkraft G auf, wobei die durch den Luftstrom 1.4.2 abgesaugten Teilpartikel 1.1.3 im Steigkanal 1.4.3.3 mit einem Bewegungswinkel von weniger als 80° Grad entgegen der Schwerkraft G transportierbar sind. Eine derartige Ausbildung, wenigstens eines Teilabschnittes des Absaugkanals 1.4.3 bewirkt eine zusätzliche Sichtung der Teilpartikel 1.1.1 mittels der Schwerkraft G, eine sogenannte Steigsichtung.

Die Regelvorrichtung 1.7 weist eine Maschinenlernstruktur 1.7.4 zur Bestimmung des variablen Steuersignalwertes 2 für vordefinierte Schwingungskennwerte 1.7.8 und/oder Regelparameterwerte 1.7.5.2 und/oder Signalspektren auf. Ausserdem umfasst die Maschinenlernstruktur 1.7.4 eine Netzwerkbibliothek 1.7.4.2 mit dem Datenspeicher 1.7.4.2.1 zur Speicherung der historischen Betriebsdaten 1.7.4.2.1.1, und wobei die Maschinenlernstruktur 1.7.4 eine auf maschinellem Lernen basierende Modellierungsmaschine 1.7.4.1 zum Erzeugen einer digitalen Modellstruktur auf der Grundlage der historischen Betriebsdaten 1.7.4.2.1.1 aufweist, die trainiert wird, indem die historischen Betriebsdaten 1.7.4.2.1.1 als Eingabewerte verwendet werden, und nach dem Training zum Bestimmen des optimierten variablen Steuersignalwertes 2 für einen gegebenen Schwingungskennwert 1.7.8 unter Verwendung der mindestens einen digitalen Modellstruktur für ein optimiertes Verhältnis von Produktpartikel 1.1.1 und Feinpartikel 1.1.2 der Teilpartikel 1.1.3 im Absaugkanal 1.4.3. Die historischen Betriebsdaten 1.7.4.2.1.1 weisen Schwingungskennwerte 1.7.8 und einer Klappenstellung und/oder einer Drehzahl 1.4.1.1 und/oder einer Fördermenge 1.5.2.1 und/oder einen Materialstroms 1.1 und/oder einer Feuchtigkeit des Materialstroms 1.1 auf.

Das erfindungsgemässe Verfahren zur Extraktion von Feinpartikeln 1.1.2 aus dem Materialstrom 1.1 umfasst ein Absaugen von Teilpartikel 1.1.3 aus dem Materialstrom 1.1 durch die Absaugvorrichtung 1.4 mittels des regelbaren Luftstroms / Luftsogs 1.4.2 im Absaugkanal 1.4.3. Sowie Erzeugen des regelbaren Luftstroms 1.4.2 im Absaugkanal 1.4.3 mittels der Absaugvorrichtung 1.4 und Regeln der Absaugvorrichtung 1.4 mittels der Regelvorrichtung 1.7, durch Messen der durch den Luftstrom 1.4.2 abgesaugten Teilpartikel 1.1.3 mittels des mit der Regelvorrichtung 1.7 verbundenen Beschleunigungssensors 1.7.1 durch die Regelvorrichtung (1.7). Ferner umfasst das erfindungsgemässe Verfahren die folgenden Schritte: Generierung eines impuls-abhängigen Sensorsignals 1.7.2 mittels der, im Luftstrom 1.4.2 transportierten und mit einem Aufprallimpuls 3 auf den Beschleunigungssensor 1.7.1 auftreffenden, Teilpartikel 1.1.3 und Übertragen des Sensorsignals 1.7.2 an die Regelvorrichtung 1.7, Generieren des Steuersignalwerts 2 mittels der Regelvorrichtung 1.7 basierend auf den gemessenen Sensorsignalen 1.7.2 und/oder mittels der Sensorsignale 1.7.2 der gemessenen Aufprallimpulse 3 der Teilpartikel 1.1.3 auf den Beschleunigungssensor 1.7.1, und Senden des Steuersignalwertes 2 an die Absaugvorrichtung 1.4 zur Regelung des erzeugten Luftstrom 1.4.2 im Absaugkanal 1.4.3, sodass die abgesaugten Teilpartikel 1.1.3 das definierbare Gemisch aus Produktpartikeln 1.1.1 und Feinpartikeln 1.1.2 umfassen.

Ferner umfasst das erfindungsgemässe Verfahren ein Generieren von einem Schwingungskennwert 1.7.8 durch die Regelvorrichtung 1.7 basierend auf dem Sensorsignal 1.7.2, sowie Generieren eines Steuersignalwertes 2 mittels der Regelvorrichtung 1.7 basierend auf dem generierten Schwingungskennwert 1.7.8 des Sensorsignals 1.7.2, und Senden des Steuersignalwertes 2 an die Absaugvorrichtung 1.4 durch die Regelvorrichtung 1.7 zur Regelung des Luftstroms 1.4.2 im Absaugkanal 1.4.3 zum Absaugen der Teilpartikel 1.1.3.

Das erfindungsgemässe Verfahren umfasst ein Konfigurationsverfahren für die erfindungsgemässe Reinigungsvorrichtung 1, wobei das Konfigurationsverfahren ein manuelles Konfigurationsverfahren und/oder ein automatisches Konfigurationsverfahren umfasst.

Das manuelle Konfigurationsverfahren weist die folgenden Schritte auf:
a) Anzeigen von Rezeptparametern 1.7.5.1 durch das HMI 1.3.4 basierend auf der Steuertabelle 1.7.5;
b) Auswahl eines Rezeptparameterwertes 1.7.5.1 durch einen Bediener der Reinigungsvorrichtung 1 basierend auf den am HMI 1.3.4 angezeigten Rezeptparameterwerten 1.7.5.1;
c) Suchen des zum selektierten Rezeptparameterwertes 1.7.5.1 korrespondierenden Regelparameterwertes 1.7.5.2 in der Steuertabelle 1.7.5 und Laden des korrespondierenden Regelparameterwertes 1.7.5.2 in die Regelvorrichtung 1.7;
d) Generieren des Zielkennwertes 1.7.7 durch die Signalverarbeitungseinheit 1.7.3 basierend auf dem geladenen korrespondierenden Regelparameterwert 1.7.5.2;

Wobei optional die Steuertabelle 1.7 wenigstens einen Rezeptparameterwert 1.7.5.1 mit jeweils einem korrespondierenden Regelparameterwert 1.7.5.2 mit dem Wert des Zielkennwert 1.7.7 aufweist.

Das automatische Konfigurationsverfahren umfasst die folgenden Schritte:
a) Messen des Materialparameterwertes 1.9.1 des Materialstroms 1.1 mittels des Materialsensors 1.9
b) Senden des Materialparameterwertes 1.9.1 an die Regelvorrichtung 1.7
c) Generieren des Zielkennwertes 1.7.7 durch die Signalverarbeitungseinheit 1.7.3 basierend auf dem empfangenen Materialparameterwert 1.9.1;

Wobei die Signalverarbeitungseinheit 1.7.3 optional eine Look-up Tabelle mit wenigstens einem Materialparameterwert 1.9.1 und einem korrespondierenden Zielkennwert 1.7.7 aufweist und wobei der Zielkennwert 1.7.7 durch die Signalverarbeitungseinheit 1.7.3 basierend auf dem Materialparameterwert 1.9.1 im Look-up Tabelle suchbar und der zum Materialparameterwert 1.9.1 korrespondierende Zielkennwert 1.7.7 durch die Regelvorrichtung 1.7 empfangbar ist, sodass im Look-up Table beispielsweise für verschiedene Materialtypen, beispielweise Weizen, Mais, Soja, und unterschiedliche Materialfeuchtewerte korrespondierende Zielkennwerte 1.7.7 speicherbar sind. Optional ist der Zielkennwert 1.7.7 im manuellen Konfigurationsverfahren durch die Signalverarbeitungseinheit 1.7.3 basierend auf dem Look-up Tabelle generierbar. Die im Look-Up Tabelle abgespeicherten Rezeptparameterwerte 1.7.5.1 und Regelparameterwerte 1.7.5.2 bilden Kennkurven für verschiedene Materialtypen, sodass die Reinigungsleistung der Reinigungsmaschine sehr flexibel und anpassungsfähig an zusätzliche oder variierende Rahmenbedingungen anpassbar ist. Ferner können nicht in der Steuertabelle abgespeicherte Regelparameter 1.7.5.2 basierend auf abgespeicherten Regelparameterwerten 1.7.5.2. interpoliert werden.

### Referenzliste

1. Reinigungsvorrichtung
   1.1. Materialstrom
      1.1.1.Produktpartikel
      1.1.2.Feinpartikel
      1.1.3.Teilpartikel
      1.1.5.Produktstrom
         1.1.5.1. Erster Produktstrom
         1.1.5.2. Zweiter Produktstrom
   1.2. Siebvorrichtung
   1.3. Gehäuse
      1.3.1.Materialeinlass
      1.3.2.Auslass
      1.3.3.Antrieb
      1.3.4.Human Machine Interface (HMI)
   1.4. Absaugvorrichtung
      1.4.1 .Lüfter
         1.4.1.1. Drehzahl
      1.4.2.Luftstrom / Luftsog
      1.4.3.Absaugkanal
         1.4.3.1. erster Absaugkanal
         1.4.3.2. zweiter Absaugkanal
         1.4.3.3. Steigkanal
      1.4.4.Drosselklappe
         1.4.4.1. erste Drosselklappe
         1.4.4.2. zweite Drosselklappe
   1.5. Zuführvorrichtung
      1.5.1.Zuführkanal
      1.5.2. Fördervorrichtung
         1.5.2.1. Fördermenge
   1.6. Abführvorrichtung
      1.6.1.Abführkanal
      1.6.1.1. Erster Abführkanal
      1.6.1.2. zweiter Abführkanal
   1.7. Regelvorrichtung
      1.7.1.Beschleunigungssensor
         1.7.1.1. Prallplatte
         1.7.1.2. Vibrationssensor
         1.7.1.3. elastisches Befestigungselement
      1.7.2.Sensorsignal
         1.7.2.1. Signalfrequenzspektrum
         1.7.2.1.1. Prallfrequenzen
         1.7.2.1.2. Störfrequenzen
      1.7.3. Signalverarbeitungseinheit
         1.7.3.1. Fast-Fourier Transformation Einheit (FFT-Einheit)
      1.7.4.Maschinenlernstruktur
         1.7.4.1. Modellierungsmaschine
         1.7.4.2. Netzwerkbibliothek
            1.7.4.2.1. Datenspeicher
               1.7.4.2.1.1. historischen Betriebsdaten 1.7.5.Steuertabelle
         1.7.5.1. Rezeptparameter
         1.7.5.2. Regelparameter
      1.7.6.Regelelement
      1.7.7.Zielkennwert
      1.7.8.Schwingungskennwert
   1.8. Gehäuse
   1.9. Materialsensor
      1.9.1.Materialparameter
2. Steuersignal
   2.1. Klappenstellwert
   2.2. Zieldrehzahl
   2.3. Zielfördermenge
3. Aufprallimpuls von Teilpartikel

## Patentansprüche

1. Vorrichtung (1) zur Extraktion von Feinpartikeln (1.1.2) aus einem Materialstrom (1.1), wobei der Materialstrom (1.1) ein Gemisch aus Produktpartikeln (1.1.1) und Feinpartikeln (1.1.2) umfasst und wobei die Feinpartikel (1.1.2) sich in Gewicht und/oder Partikelgrösse und/oder Partikeldichte von den Produktpartikeln (1.1.1) unterscheiden, umfassend eine Absaugvorrichtung (1.4) mit einem Absaugkanal (1.4.3) zum Absaugen von Teilpartikel (1.1.3) aus dem Materialstrom (1.1) mittels eines regelbaren Luftstroms oder Luftsogs (1.4.2) im Absaugkanals (1.4.3) und einer Regelvorrichtung (1.7) zum Regeln der Absaugvorrichtung (1.4), wobei die abgesaugten Teilpartikel (1.1.3) mittels eines, mit der Regelvorrichtung (1.7) verbundenen, Beschleunigungssensors (1.7.1) durch die Regelvorrichtung (1.7) messbar sind, **dadurch gekennzeichnet, dass**
der Beschleunigungssensors (1.7.1) einen Messbereich umfasst und der Messbereich sich in einen Bereich des Luftstroms (1.4.2) mit den abgesaugten Teilpartikel (1.1.3) erstreckt,
wobei mittels der im Luftstrom (1.4.2) transportierten und mit einem Aufprallimpuls (3) auf den Messbereich des Beschleunigungssensor (1.7.1) auftreffenden Teilpartikel (1.1.3) ein impuls-abhängiges Sensorsignal (1.7.2) mittels des Beschleunigungssensors (1.7.1) generierbar ist und das Sensorsignal (1.7.2) auf die Regelvorrichtung (1.7) übertragbar ist;
wobei der erzeugte Luftstrom (1.4.2) mittels der Regelvorrichtung (1.7) über die Absaugvorrichtung (1.4) basierend auf den gemessenen Sensorsignalen (1.7.2) und/oder mittels der Sensorsignale (1.7.2) gemessenen Aufprallimpulse (3) der Teilpartikel (1.1.3) auf dem Beschleunigungssensors (1.7.1) regelbar ist, und
wobei die Absaugvorrichtung (1.4) mittels der Regelvorrichtung (1.7) derart regelbar ist, dass die abgesaugten Teilpartikel (1.1.3) ein definierbares Gemisch aus Produktpartikeln (1.1.1) und Feinpartikeln (1.1.2) umfassen.

2. Vorrichtung (1) zur Extraktion von Feinpartikeln (1.1.2) aus einem Materialstrom (1.1) nach Anspruch 1, **dadurch gekennzeichnet, dass** das Sensorsignal (1.7.2) zeitlich variable Schwingungen mit zeitlich variablen Amplituden und/oder zeitlich variablen Frequenzen aufweist,
wobei die Schwingungen durch den Aufprallimpuls (3) vom Produktpartikel (1.1.1) und/oder Feinpartikel (1.1.2) der Teilpartikel (1.1.3) auf den Messbereich des Beschleunigungssensor (1.7) durch den Beschleunigungssensor (1.7) generierbar sind,
wobei die Regelvorrichtung (1.7) einen mittels der Regelvorrichtung (1.7) basierend auf dem Sensorsignal (1.7.2) mit einer Abtastfrequenz (f) generierbaren Schwingungskennwert (1.7.8) umfasst;
wobei die Regelvorrichtung (1.7) einen mittels der Regelvorrichtung (1.7) basierend auf dem Schwingungskennwert (1.7.1.1) generierbaren Steuersignalwert (2) zur Steuerung des Luftstroms (1.4.2) der Absaugvorrichtung (1.4) aufweist.

3. Vorrichtung (1) zur Extraktion von Feinpartikeln (1.1.2) aus einem Materialstrom (1.1) nach Anspruch 2, **dadurch gekennzeichnet, dass** der Schwingungskennwert (1.7.1.1) einen Leistungskennwert zur Quantifizierung der mittleren Leistung des Sensorsignals (1.7.2) für eine Abtastperiode 1/f umfasst.

4. Vorrichtung (1) zur Extraktion von Feinpartikeln (1.1.2) aus einem Materialstrom (1.1) nach den Ansprüchen 2 bis 3, **dadurch gekennzeichnet, dass** die Regelvorrichtung (1.7) einen Zielkennwert (1.7.7) und ein Regelelement (1.7.6) aufweist, wobei der Steuersignalwert (2) basierend auf dem Zielkennwert (1.7.7) und dem Schwingungskennwert (1.7,1,1) durch das Regelelement (1.7.6) generierbar ist.

5. Vorrichtung (1) zur Extraktion von Feinpartikeln (1.1.2) aus einem Materialstrom (1.1) nach Anspruch 4, **dadurch gekennzeichnet, dass** die Vorrichtung (1) ein Human Machine Interface (1.3.) und eine Steuertabelle (1.7.5) mit wenigstens einem Rezeptparameterwert (1.7.5.1) und einem korrespondierenden Regelparameterwert (1.7.5.2) aufweist,
wobei ein Regelparameterwert (1.7.5.2) basierend auf einem selektierten Rezeptparameterwert (1.7.5.1) durch das HMI (1.3.4) in der Steuertabelle (1.7.5) suchbar und an die Regelvorrichtung (1.7) sendbar ist; und
wobei der selektierten Regelparameterwert (1.7.5.2) durch die Regelvorrichtung (1.7) empfangbar ist und der Zielkennwert (1.7.7) basierend auf dem selektierten Regelparameterwert (1.7.5.2) durch die Regelvorrichtung (1.7) generierbar ist.

6. Vorrichtung (1) zur Extraktion von Feinpartikeln (1.1.2) aus einem Materialstrom (1.1) nach den Ansprüchen 4 bis 5, **dadurch gekennzeichnet, dass** die Vorrichtung (1) einen Materialsensor (1.9) zur Messung eines Materialparameters (1.9.1) aufweist,
wobei der Materialparameter (1.9.1) ein Feuchtigkeitswert und/oder ein Materialtypwert und/oder einer Grössenverteilungswert des Materialstrom (1.3) aufweist,
wobei der Materialparameterwert (1.9.1) durch die Regelvorrichtung (1.7) empfangbar ist und der Zielkennwert (1.7.7) basierend auf dem Materialparameterwert (1.9.1) generierbar ist.

7. Vorrichtung (1) zur Extraktion von Feinpartikeln (1.1.2) aus einem Materialstrom (1.1) nach den Ansprüchen 1 bis 6, **dadurch gekennzeichnet, dass** die Vorrichtung (1) eine Siebvorrichtung (1.2) zum Klassifizieren der Produktpartikel (1.1.1) aus dem Materialstrom (1.1) in einen Produktstrom (1.1.5) umfasst, wobei die Teilpartikel (1.1.3) mittels dem Absaugkanal (1.4.3) vom Produktstrom (1.1.5) absaugbar sind.

8. Vorrichtung (1) zur Extraktion von Feinpartikeln (1.1.2) aus einem Materialstrom (1.1) nach einem der Ansprüche 1 bis 7, **dadurch gekennzeichnet, dass** die Absaugvorrichtung (1.4) einen Lüfter (1.4.1) mit einer regelbaren Drehzahl (1.4.1.1) zur Regulierung des Volumenstroms des Luftstroms (1.4.2) im Absaugkanal (1.4.3) umfasst und/oder die Absaugvorrichtung (1.4) eine am Absaugkanal (1.4.3) angeordnete stellbare Drosselklappe (1.4.4/1.4.4.1) mit einer Klappenstellung zur Regulierung des Luftstroms (1.4.2) aufweist und/oder die Vorrichtung (1) eine Fördervorrichtung (1.5.2) mit einer regulierbaren Fördermenge (1.5.2.1) aufweist.

9. Vorrichtung (1) zur Extraktion von Feinpartikeln (1.1.2) aus einem Materialstrom (1.1) nach Anspruch 8, **dadurch gekennzeichnet, dass** der Steuersignalwert (2) einen Klappenstellwert (2.1) zur Regelung der Drosselklappe (1.4.4) und/oder einer Zieldrehzahl (2.2) zur Regelung des Lüfters (1.4.1) und/oder einer Zielfördermenge (2.3) zur Regelung der Fördermenge (1.5.2.1) der Fördervorrichtung (1.5.2) aufweist.

10. Vorrichtung (1) zur Extraktion von Feinpartikeln (1.1.2) aus einem Materialstrom (1.1) nach einem der Ansprüche 1 bis 9, **dadurch gekennzeichnet, dass** der Absaugkanal (1.4.3) einen Steigkanal (1.4.3.3) zum Absaugen der Teilpartikel (1.1.1) entgegen einer Schwerkraft (g) aufweist, wobei die durch den Luftstrom (1.4.2) abgesaugten Teilpartikel (1.1.3) im Steigkanal (1.4.3.3) mit einem Bewegungswinkel von weniger als 80° Grad entgegen der Schwerkraft (G) transportierbar sind.

11. Vorrichtung (1) zur Extraktion von Feinpartikeln (1.1.2) aus einem Materialstrom (1.1) nach einem der Ansprüche 1 bis 10, **dadurch gekennzeichnet, dass** der Beschleunigungssensor (1.7.1) eine Prallplatte (1.7.1.1) aufweist,
wobei die Prallplatte (1.7.1.1) elastisch am Absaugkanal (1.4.3) befestigt ist und sich der Messbereich in einen Bereich des Luftstroms (1.4.2) mit den abgesaugten Teilpartikel (1.1.3) erstreckt; und
wobei mittels des Aufprallimpulses (3) von auf die Prallplatte (1.7.1.1) auftreffenden Teilpartikel (1.1.3) die Aufprallplatte (1.7.1.1) in eine Schwingung versetzbar ist.

12. Vorrichtung (1) zur Extraktion von Feinpartikeln (1.1.2) aus einem Materialstrom (1.1) nach den Ansprüchen 1 bis 11, **dadurch gekennzeichnet, dass** die Regelvorrichtung (1.7) eine Maschinenlernstruktur (1.7.4) zur Bestimmung des variablen Steuersignalwertes (2) für vordefinierte Schwingungskennwerte (1.7.2.1.1) und/oder Regelparameterwerte (1.7.5.2) und/oder Materialparameterwerte (1.9.1) aufweist.

13. Verfahren zur Extraktion von Feinpartikeln (1.1.2) aus einem Materialstrom (1.1), wobei der Materialstrom (1.1) ein Gemisch aus Produktpartikeln (1.1.1) und Feinpartikeln (1.1.2) umfasst und wobei die Feinpartikel (1.1.2) sich in Gewicht und/oder Partikelgrösse und/oder Partikeldichte von Produktpartikel (1.1.1) unterscheiden, umfassend (i) ein Absaugen von Teilpartikel (1.1.3) aus dem Materialstrom (1.1) durch eine Absaugvorrichtung (1.4) mit einen Absaugkanal (1.4.3) mittels eines regelbaren Luftstroms / Luftsogs (1.4.2) im Absaugkanal (1.4.3), Erzeugen des regelbaren Luftstroms (1.4.2) im Absaugkanal (1.4.3) mittels der Absaugvorrichtung (1.4) und Regeln der Absaugvorrichtung (1.4) mittels einer Regelvorrichtung (1.7), durch Messung der durch den Luftstrom (1.4.2) abgesaugten Teilpartikel (1.1.3) mittels eines, mit der Regelvorrichtung (1.7) verbundenen, Beschleunigungssensors (1.7.1) durch die Regelvorrichtung (1.7), **gekennzeichnet, durch**
eine Generierung eines impuls-abhängigen Sensorsignals (1.7.2) mittels den im Luftstrom (1.4.2) transportierten und mit einem Aufprallimpuls (3) auf den Beschleunigungssensor (1.7.1) auftreffenden Teilpartikel (1.1.3) und Übertragen des Sensorsignals (1.7.2) an die Regelvorrichtung (1.7),
Generieren eines Steuersignalwerts (2) mittels der Regelvorrichtung (1.7) basierend auf den gemessenen Sensorsignalen (1.7.2) und/oder mittels der Sensorsignale (1.7.2) gemessenen Aufprallimpulse (3) der Teilpartikel (1.1.3) auf dem Beschleunigungssensors (1.7.1); und
Senden des Steuersignalwertes (2) an die Absaugvorrichtung (1.4) zur Regelung des erzeugten Luftstroms (1.4.2) im Absaugkanal (1.4.3), sodass die abgesaugten Teilpartikel (1.1.3) ein definierbares Gemisch aus Produktpartikeln (1.1.1) und Feinpartikeln (1.1.2) umfassen.

14. Verfahren zur Extraktion von Feinpartikeln (1.1.2) aus einem Materialstrom (1.1) nach Anspruch 13, **gekennzeichnet durch** folgende Schritte:
Generieren von einem Schwingungskennwert (1.7.8) durch die Regelvorrichtung (1.7) basierend auf dem Sensorsignal (1.7.2);
Generieren eines Steuersignalwertes (2) mittels der Regelvorrichtung (1.7) basierend auf dem generierten Schwingungskennwert (1.7.8) des Sensorsignals (1.7.2); und
Senden des Steuersignalwertes (2) an die Absaugvorrichtung (1.4) durch die Regelvorrichtung (1.7) zur Regelung des Luftstroms (1.4.2) im Absaugkanal (1.4.3) zum Absaugen der Teilpartikel (1.1.3).

## Geänderte Patentansprüche

### Geänderte Patentansprüche gemäss Regel 137(2) EPÜ.

1. Vorrichtung (1) zur Extraktion von Feinpartikeln (1.1.2) aus einem Materialstrom (1.1), wobei der Materialstrom (1.1) ein Gemisch aus Produktpartikeln (1.1.1) und Feinpartikeln (1.1.2) umfasst und wobei die Feinpartikel (1.1.2) sich in Gewicht und/oder Partikelgrösse und/oder Partikeldichte von den Produktpartikeln (1.1.1) unterscheiden, umfassend eine Absaugvorrichtung (1.4) mit einem Absaugkanal (1.4.3) zum Absaugen von Teilpartikel (1.1.3) aus dem Materialstrom (1.1) mittels eines regelbaren Luftstroms oder Luftsogs (1.4.2) im Absaugkanals (1.4.3) und einer Regelvorrichtung (1.7) zum Regeln der Absaugvorrichtung (1.4), wobei die abgesaugten Teilpartikel (1.1.3) mittels eines, mit der Regelvorrichtung (1.7) verbundenen, Beschleunigungssensors (1.7.1) durch die Regelvorrichtung (1.7) messbar sind, **dadurch gekennzeichnet,**
**dass** der Absaugkanal (1.4.3) einen Steigkanal (1.4.3.3) zum Absaugen der Teilpartikel (1.1.1) entgegen einer Schwerkraft (g) aufweist, wobei die durch den Luftstrom (1.4.2) abgesaugten Teilpartikel (1.1.3) im Steigkanal (1.4.3.3) mit einem Bewegungswinkel von weniger als 80° Grad entgegen der Schwerkraft (G) transportierbar sind,
wobei der Beschleunigungssensors (1.7.1) im Absaugkanal (1.4.3) und insbesondere im Steigkanal (1.4.3.3) derart angeordnet ist, dass der Messbereich sich in einen Bereich des Luftstroms (1.4.2) mit den abgesaugten Teilpartikel (1.1.3) erstreckt,
wobei mittels der im Luftstrom (1.4.2) transportierten und mit einem Aufprallimpuls (3) auf den Messbereich des Beschleunigungssensor (1.7.1) auftreffenden Teilpartikel (1.1.3) ein impuls-abhängiges Sensorsignal (1.7.2) mittels des Beschleunigungssensors (1.7.1) generierbar ist und das Sensorsignal (1.7.2) auf die Regelvorrichtung (1.7) übertragbar ist,
wobei der erzeugte Luftstrom (1.4.2) mittels der Regelvorrichtung (1.7) über die Absaugvorrichtung (1.4) basierend auf den gemessenen Sensorsignalen (1.7.2) und/oder mittels der Sensorsignale (1.7.2) gemessenen Aufprallimpulse (3) der Teilpartikel (1.1.3) auf dem Beschleunigungssensors (1.7.1) regelbar ist,
wobei die Sensorsignale (1.7.2) zeitlich variable Schwingungen mit zeitlich variablen Amplituden und zeitlich variablen Frequenzen aufweisen,
wobei die Schwingungen durch den Aufprallimpuls (3) vom Produktpartikel (1.1.1) und/oder Feinpartikel (1.1.2) der Teilpartikel (1.1.3) auf den Messbereich des Beschleunigungssensor (1.7) durch den Beschleunigungssensor (1.7) generierbar sind,
wobei die Regelvorrichtung (1.7) einen mittels der Regelvorrichtung (1.7) basierend auf den zeitlich variablen Schwingungen mit zeitlich variablen Amplituden und zeitlich variablen Frequenzen des Sensorsignals (1.7.2) mit einer Abtastfrequenz (f) generierbaren Schwingungskennwert (1.7.8) umfasst,
wobei die Regelvorrichtung (1.7) einen mittels der Regelvorrichtung (1.7) basierend auf dem Schwingungskennwert (1.7.1.1) generierbaren Steuersignalwert (2) zur Steuerung des Luftstroms (1.4.2) der Absaugvorrichtung (1.4) aufweist, und
wobei die Absaugvorrichtung (1.4) mittels der Regelvorrichtung (1.7) derart regelbar ist, dass die abgesaugten Teilpartikel (1.1.3) ein definierbares Gemisch aus Produktpartikeln (1.1.1) und Feinpartikeln (1.1.2) umfassen.

2. Vorrichtung (1) zur Extraktion von Feinpartikeln (1.1.2) aus einem Materialstrom (1.1) nach Anspruch 1, **dadurch gekennzeichnet, dass** der Schwingungskennwert (1.7.1.1) einen Leistungskennwert zur Quantifizierung der mittleren Leistung des Sensorsignals (1.7.2) für eine Abtastperiode 1/f umfasst.

3. Vorrichtung (1) zur Extraktion von Feinpartikeln (1.1.2) aus einem Materialstrom (1.1) nach den Ansprüchen 1 oder 2, **dadurch gekennzeichnet, dass** die Regelvorrichtung (1.7) einen Zielkennwert (1.7.7) und ein Regelelement (1.7.6) aufweist, wobei der Steuersignalwert (2) basierend auf dem Zielkennwert (1.7.7) und dem Schwingungskennwert (1.7,1,1) durch das Regelelement (1.7.6) generierbar ist.

4. Vorrichtung (1) zur Extraktion von Feinpartikeln (1.1.2) aus einem Materialstrom (1.1) nach Anspruch 3, **dadurch gekennzeichnet, dass** die Vorrichtung (1) ein Human Machine Interface (1.3.4) und eine Steuertabelle mit wenigstens einem Rezeptparameterwert und einem korrespondierenden Regelparameterwert (1.7.5.2) aufweist,
wobei ein Regelparameterwert (1.7.5.2) basierend auf einem selektierten Rezeptparameterwert durch das HMI (1.3.4) in der Steuertabelle suchbar und an die Regelvorrichtung (1.7) sendbar ist, und
wobei der selektierten Regelparameterwert (1.7.5.2) durch die Regelvorrichtung (1.7) empfangbar ist und der Zielkennwert (1.7.7) basierend auf dem selektierten Regelparameterwert (1.7.5.2) durch die Regelvorrichtung (1.7) generierbar ist, sodass die Absaugvorrichtung (1.4) basierend auf dem selektierten Rezeptparameterwert durch die Regelvorrichtung (1.7) regelbar ist.

5. Vorrichtung (1) zur Extraktion von Feinpartikeln (1.1.2) aus einem Materialstrom (1.1) nach den Ansprüchen 3 oder 4, **dadurch gekennzeichnet, dass** die Vorrichtung (1) einen Materialsensor (1.9) zur Messung eines Materialparameters (1.9.1) aufweist,
wobei der Materialparameter (1.9.1) ein Feuchtigkeitswert und/oder ein Materialtypwert und/oder einer Grössenverteilungswert des Materialstrom (1.3) aufweist,
wobei der Materialparameterwert (1.9.1) durch die Regelvorrichtung (1.7) empfangbar ist und der Zielkennwert (1.7.7) basierend auf dem Materialparameterwert (1.9.1) generierbar ist.

6. Vorrichtung (1) zur Extraktion von Feinpartikeln (1.1.2) aus einem Materialstrom (1.1) nach den Ansprüchen 1 bis 5, **dadurch gekennzeichnet, dass** die Vorrichtung (1) eine Siebvorrichtung (1.2) zum Klassifizieren der Produktpartikel (1.1.1) aus dem Materialstrom (1.1) in einen Produktstrom (1.1.5) umfasst, wobei die Teilpartikel (1.1.3) mittels dem Absaugkanal (1.4.3) vom Produktstrom (1.1.5) absaugbar sind.

7. Vorrichtung (1) zur Extraktion von Feinpartikeln (1.1.2) aus einem Materialstrom (1.1) nach einem der Ansprüche 1 bis 6, **dadurch gekennzeichnet, dass** die Absaugvorrichtung (1.4) einen Lüfter (1.4.1) mit einer regelbaren Drehzahl (1.4.1.1) zur Regulierung des Volumenstroms des Luftstroms (1.4.2) im Absaugkanal (1.4.3) umfasst und/oder die Absaugvorrichtung (1.4) eine am Absaugkanal (1.4.3) angeordnete stellbare Drosselklappe (1.4.4/1.4.4.1) mit einer Klappenstellung zur Regulierung des Luftstroms (1.4.2) aufweist und/oder die Vorrichtung (1) eine Fördervorrichtung (1.5.2) mit einer regulierbaren Fördermenge (1.5.2.1) aufweist.

8. Vorrichtung (1) zur Extraktion von Feinpartikeln (1.1.2) aus einem Materialstrom (1.1) nach Anspruch 7, **dadurch gekennzeichnet, dass** der Steuersignalwert (2) einen Klappenstellwert (2.1) zur Regelung der Drosselklappe (1.4.4) und/oder einer Zieldrehzahl (2.2) zur Regelung des Lüfters (1.4.1) und/oder einer Zielfördermenge (2.3) zur Regelung der Fördermenge (1.5.2.1) der Fördervorrichtung (1.5.2) aufweist.

9. Vorrichtung (1) zur Extraktion von Feinpartikeln (1.1.2) aus einem Materialstrom (1.1) nach einem der Ansprüche 1 bis 8, **dadurch gekennzeichnet, dass** der Beschleunigungssensor (1.7.1) eine Prallplatte (1.7.1.1) aufweist,
wobei die Prallplatte (1.7.1.1) elastisch am Absaugkanal (1.4.3) befestigt ist und sich der Messbereich in einen Bereich des Luftstroms (1.4.2) mit den abgesaugten Teilpartikel (1.1.3) erstreckt; und
wobei mittels des Aufprallimpulses (3) von auf die Prallplatte (1.7.1.1) auftreffenden Teilpartikel (1.1.3) die Aufprallplatte (1.7.1.1) in eine Schwingung versetzbar ist.

10. Vorrichtung (1) zur Extraktion von Feinpartikeln (1.1.2) aus einem Materialstrom (1.1) nach den Ansprüchen 1 bis 9, **dadurch gekennzeichnet, dass** die Regelvorrichtung (1.7) eine Maschinenlernstruktur (1.7.4) zur Bestimmung des variablen Steuersignalwertes (2) für vordefinierte Schwingungskennwerte (1.7.2.1.1) und/oder Regelparameterwerte (1.7.5.2) und/oder Materialparameterwerte (1.9.1) aufweist.

11. Verfahren zur Extraktion von Feinpartikeln (1.1.2) aus einem Materialstrom (1.1), wobei der Materialstrom (1.1) ein Gemisch aus Produktpartikeln (1.1.1) und Feinpartikeln (1.1.2) umfasst und wobei die Feinpartikel (1.1.2) sich in Gewicht und/oder Partikelgrösse und/oder Partikeldichte von Produktpartikel (1.1.1) unterscheiden, umfassend (i) ein Absaugen von Teilpartikel (1.1.3) aus dem Materialstrom (1.1) durch eine Absaugvorrichtung (1.4) mit einen Absaugkanal (1.4.3) mittels eines regelbaren Luftstroms / Luftsogs (1.4.2) im Absaugkanal (1.4.3), Erzeugen des regelbaren Luftstroms (1.4.2) im Absaugkanal (1.4.3) mittels der Absaugvorrichtung (1.4) und Regeln der Absaugvorrichtung (1.4 mittels einer Regelvorrichtung (1.7), durch Messung der durch den Luftstrom (1.4.2) abgesaugten Teilpartikel (1.1.3) mittels eines, mit der Regelvorrichtung (1.7) verbundenen, Beschleunigungssensors (1.7.1) durch die Regelvorrichtung (1.7), **gekennzeichnet, durch**
Absaugen der Teilpartikel (1.1.1) in einem Steigkanal (1.4.3.3) des Absaugkanals (1.4.3) entgegen einer Schwerkraft (g), wobei die durch den Luftstrom (1.4.2) abgesaugten Teilpartikel (1.1.3) im Steigkanal (1.4.3.3) mit einem Bewegungswinkel von weniger als 80° Grad entgegen der Schwerkraft (G) transportiert werden,
Generieren eines impuls-abhängigen Sensorsignals (1.7.2) mittels den im Luftstrom (1.4.2) transportierten und mit einem Aufprallimpuls (3) auf den Beschleunigungssensor (1.7.1) auftreffenden Teilpartikel (1.1.3) und Übertragen des Sensorsignals (1.7.2) an die Regelvorrichtung (1.7), wobei die Sensorsignale (1.7.2) zeitlich variable Schwingungen mit zeitlich variablen Amplituden und zeitlich variablen Frequenzen aufweisen, wobei die Schwingungen durch den Aufprallimpuls (3) vom Produktpartikel (1.1.1) und/oder Feinpartikel (1.1.2) der Teilpartikel (1.1.3) auf den Messbereich des Beschleunigungssensor (1.7) durch den Beschleunigungssensor (1.7) generiert werden, wobei die Regelvorrichtung (1.7) einen mittels der Regelvorrichtung (1.7) basierend auf den zeitlich variable Schwingungen mit zeitlich variablen Amplituden und zeitlich variablen Frequenzen des Sensorsignals (1.7.2) mit einer Abtastfrequenz (f) generierbaren Schwingungskennwert (1.7.8) umfasst, und wobei die Regelvorrichtung (1.7) einen mittels der Regelvorrichtung (1.7) basierend auf dem Schwingungskennwert (1.7.1.1) generierbaren Steuersignalwert (2) zur Steuerung des Luftstroms (1.4.2) der Absaugvorrichtung (1.4) aufweist,
Generieren eines Steuersignalwerts (2) mittels der Regelvorrichtung (1.7) basierend auf den zeitlich variablen Schwingungen mit zeitlich variablen Amplituden und zeitlich variablen Frequenzen gemessenen Sensorsignalen (1.7.2), und
Senden des Steuersignalwertes (2) an die Absaugvorrichtung (1.4) zur Regelung des erzeugten Luftstroms (1.4.2) im Absaugkanal (1.4.3), sodass die abgesaugten Teilpartikel (1.1.3) ein definierbares Gemisch aus Produktpartikeln (1.1.1) und Feinpartikeln (1.1.2) umfassen.

12. Verfahren zur Extraktion von Feinpartikeln (1.1.2) aus einem Materialstrom (1.1) nach Anspruch 11, **gekennzeichnet durch** folgende Schritte:
Generieren von einem Schwingungskennwert (1.7.8) durch die Regelvorrichtung (1.7) basierend auf dem Sensorsignal (1.7.2);
Generieren eines Steuersignalwertes (2) mittels der Regelvorrichtung (1.7) basierend auf dem generierten Schwingungskennwert (1.7.8) des Sensorsignals (1.7.2); und
Senden des Steuersignalwertes (2) an die Absaugvorrichtung (1.4) durch die Regelvorrichtung (1.7) zur Regelung des Luftstroms (1.4.2) im Absaugkanal (1.4.3) zum Absaugen der Teilpartikel (1.1.3).
